# FASCICULE DE BREVET EUROPEEN

(11) **EP 0 142 454 B1**
(45) Date de publication et mention de la délivrance du brevet: **02.09.1987**
(21) Numéro de dépôt: 84440045.7
(22) Date de dépôt: 06.11.1984
(51) Int. Cl.: F24B 1/18

(54) **Foyer à insérer dans une cheminée à feu ouvert existante muni d'un dispositif de mise en place et d'étanchéité le rendant parfaitement amovible**
Ofen mit Einrichtung für Einbau und Abdichtung zum zerlegbaren Einsetzen in einen bestehenden Kamin
A stove to fit into an existing fireplace in a removable way, provided with a built-in and sealing device

(30) Priorité: 07.11.1983 FR 8317984
(43) Date de publication de la demande: 22.05.1985
(73) Titulaire: SUPRA Fabrique d'Appareils de Chauffage et de Cuisine, S.A., F-67210 Obernai (FR)
(72) Inventeur: Blum, Jean, F-67210 Obernai (FR)
(74) Mandataire: Nuss, Laurent

## Description

La présente invention concerne le domaine du chauffage de locaux, en particulier de locaux d'habitation, au moyen d'appareils de chauffage à foyer visible fermé, et a pour objet un foyer à insérer dans une cheminée à feu ouvert existante muni d'un dispositif de mise en place et d'étanchéité le rendant parfaitement amovible.

Actuellement, les dispositifs de chauffage à feu visible peuvent essentiellement être rangés en deux groupes, à savoir les cheminées a feu ouvert et l'es cheminées à foyer visible fermé. Les cheminées du premier groupe ne présentent cependant, généralement, qu'un très faible rendement calorifique par rapport à celles du second groupe, qui fonctionnent pratiquement comme des poêles et peuvent présenter une esthétique très proche des premières.

Pour des raisons d'économie de combustible et d'amélioration du rendement, il existe actuellement une tendance à pourvoir les foyers des cheminées à feu ouvert d'un foyer fermé à feu visible à insérer dans ledit foyer ouvert.

Certains de ces foyers à insérer sont montés librement dans la cheminée existante sans habillage complémentaire, et branchés sur le conduit de fumée existant au moyen d'un tuyau flexible, Cependant, dans un tel cas, le foyer doit impérativement présenter une section frontale beaucoup plus petite que celle du foyer existant afin de permettre un branchement correct du tuyau flexible. Un tel foyer est connu de DE-C-70 340.

Il est également prévu de monter des foyers, dont la fumée est évacuée directement dans l'avaloir de la cheminée existante, soit dans un cadre préalablement maçonné aux dimensions extérieures du foyer, soit en utilisant le foyer comme support et gabarit pour la maçonnerie. Toutefois, ce mode d'insertion d'un foyer fermé dans une cheminée à feu ouvert nécessite des travaux de préparation relativement longs et coûteux, une maçonnerie réalisée préalablement étant difficile à effectuer notamment du fait de la nécessité d'obtenir des côtés parfaitement perpendiculaires, le moindre écart pouvant avoir des conséquences néfastes lors de la mise en place du foyer et nécessitant des réglages supplémentaires d'aplomb, de profondeur et de centrage. En outre, dans le cas d'utilisation du foyer à insérer comme support pour la maçonnerie, le demontage dudit foyer devient très difficile, voire impossible à réaliser. GB-A-2 096 309 décrit un tel foyer à insérer dans une cheminée à feu ouvert existante, comportant un dispositif de mise en place et d'étanchéité. Mais ce dispositif ne permet que très difficilement un retrait total du foyer hors de la cheminée existante, car il n'est muni d'aucun dispositif le rendant amovible par simple glissement. US-A-4 191 162 a pour objet un foyer destiné à être fixé dans une ouverture de mur, mais n'est pas non plus muni d'un dispositif le rendant amovible par simple glissement.

Selon d'autres variantes de réalisation, le foyer à insérer est simplement muni d'un habillage, qui l'entoure et ferme les espaces libres du foyer existant.

Un raccordement étanche d'un tel habillage avec le foyer à insérer et le foyer existant entraîne cependant des difficultés de réalisation quasiment insurmontables notamment pour assurer l'étanchéité et donc la sécurité de l'usager.

Enfin, dans tous les cas, un retrait total du foyer à insérer hors de la cheminée existante, en vue d'une réparation du foyer ou d'une utilisation éventuelle de ladite cheminée par exemple en demi-saison, n'est pas possible sans d'importants travaux de réaménagement de cette dernière.

La présente invention a pour but de pallier ces inconvénients.

Elle a, en effet, pour objet un foyer à insérer dans une cheminée à feu ouvert existante, muni d'un dispositif de mise en place et d'étanchéité le rendant parfaitement amovible, caractérisé en ce que le dispositif de mise en place et d'étanchéité est constitué par des glissières horizontales fixées sur la sole de la cheminée existante, par un cadre vertical lié aux glissières perpendiculairement à leur plan, par un aménagement avant du foyer amovible coopérant avec le cadre vertical et destiné à assurer l'étanchéité par écrasement d'un joint, et par un dispositif favorisant le glissement de la partie inférieure du foyer amovible sur les glissières horizontales.

L'invention sera mieux comprise grâce à la description ci-après, qui se rapporte à un mode de réalisation préféré, donné à titre d'exemple non limitatif, et expliqué avec référence aux dessins schématiques annexes, dans lesquels:
la figure 1 est une vue en perspective éclatée d'un foyer à insérer conforme à l'invention;
la figure 2 est une vue partielle en coupe montrant la liaison étanche entre foyer et cadre au niveau d'un montant;
la figure 3 représente une variante de réalisation de la liaison suivant la figure 2, et
la figure 4 est une vue partielle en coupe d'une partie de fond du foyer.

Conformément à l'invention, et comme le montre plus particulièrement, à titre d'exemple, la figure 1 des dessins annexés, le foyer 4 à insérer dans une cheminée à feu ouvert existante muni d'un dispositif de mise en place et d'étanchéité, qui le rend parfaitement amovible, constitué par des glissières horizontales 1, qui sont fixées sur la sole de la cheminée existante au moyen de vis traversant des perçages 7 prévus à cet effet, par un cadre vertical 2 relié aux glissières 1 perpendiculairement a leur plan, et par un aménagement avant 3 du foyer amovible 4, qui coopère avec le cadre vertical 2, et qui est destiné à assurer l'étanchéité par écrasement d'un joint 5. La partie inférieure du foyer amovible 4 est pourvue, en outre, d'un dispositif 6 favorisant son glissement sur les glissières 1.

Le cadre vertical 2 est avantageusement fixé aux glissières 1 de manière démontable au moyen d'éléments 8, en fer plat, ou autre, s'étendant obliquement d'une glissière 1 au montant correspondant du cadre 2, et fixés, de préférence, au moyen de vis, une liaison par vis pouvant éqalement être prévue au niveau de la jonction de la base de chaque montant avec l'extrémité correspondante des glissières 1.

Ces dernières sont reliées, à leur extrémité opposée au cadre vertical 2, à une traverse 9.

L'aménagement avant 3 du foyer amovible 4 est constitué par un cadre rapporté 10 s'appliquant sur les montants et sur la traverse supérieure du foyer amovible 4 et portant le joint 5, qui est écrasé sur le cadre vertical 2, lors de l'insertion complète du foyer amovible 4 (figure 2).

Conformément à une variante de réalisation de l'invention, et comme le montre la figure 3 des dessins annexés, l'aménagement avant 3 peut également être constitué par des parties repliées 11 des bords latéraux et de la traverse supérieure du foyer amovible 4, le joint 5 étant logé dans lesdites parties repliées 11.

Le dispositif 6, équipant la partie inférieure du foyer amovible 4 (figure 4), est avantageusement constitué par des rebords 12 des parois verticales latérales du foyer 4, qui sont rabattus sur le fond de ce dernier et forment chacun une surface parfaitement plane d'application sur les glissières 1.

Pour favoriser ce glissement, les rebords 12 sont, de préférence, munis d'un revêtement anti-adhérent, tel que du polytétrafluoréthylène, ou analogue.

Il est également possible de réaliser le dispositif 6 par prévision de chemins de billes ou de galets (non représentés), le long des parties latérales de fond du foyer amovible 4 opposées aux glissières 1.

Le cadre vertical 2, dont les montants sont reliés à leur base par une traverse en fer plat 13, présente avantageusement des dimensions identiques à celles du foyer amovible 4 en hauteur et en largeur avec un léger jeu de fonctionnement, et l'élément horizontal, formé par les glissières 1 et par leur traverse de liaison 9, présente des dimensions équivalentes à celles de la base du foyer amovible 4 à insérer, également avec un léger jeu de fonctionmement, et les glissières 1 sont, de préférence, en forme de cornière, et font office de rails de guidage.

Pour assurer un maintien parfait du cadre 2 et des glissières 1 sur la sole de cheminée existante, en particulier après positionnement, les glissières 1 ainsi que la traverse inférieure 13 du cadre 2 sont avantageusement munies d'un ou de plusieurs perçages 7 pour des vis de scellement (non représentées).

En outre, pour garantir le scellement du cadre dans la maçonnerie de fermeture de l'ouverture de foyer existante, les montants du cadre vertical 2 sont avantageusement pourvus, soit chacun d'une ou de plusieurs pattes de scellement 14, soit d'une ou de plusieurs pattes repliables 15 munies chacune d'un trou 16 de fixation par vis pour la fixation du cadre 2 sur l'intérieur des parois verticales de la cheminée existante.

Sur sa face avant, le cadre vertical 2 est muni, éventuellement, à intervalles réguliers, de trous taraudés 17 permettamt l'immobilisation et la fixation au moyem de vis du foyer amovible 4 à insérer, après sa mise en place, et évitant ainsi un déplacement accidentel dudit foyer.

L'étanchéité entre le foyer amovible 4 à insérer et le cadre vertical 2 est assurée par un joint unique 5 rapporté sur le cadre vertical 2, ou encore équipant ledit foyer 4, tandis que l'étanchéité entre le cadre 2 et le foyer ouvert de la cheminée existante est assurée par la maçonnerie s'appuyant contre le cadre 2 (figure 2), cette maçonnerie pouvant recevoir, le cas échéant, un habillage supplémentaire.

Il est également possible de réaliser le jointoiement entre le cadre vertical 2 et le foyer ouvert de la cheminée existante au moyen de plaques thermiquement résistantes 18 (figure 3) s'appuyant, d'une part, contre les profilés formant le cadre 2, et d'autre part, contre un profilé 19 solidaire de la paroi verticale correspondante 20 de la cheminée existante, ces plaques 18 pouvant être en amiante-ciment, en fibro-ciment, en tôle, ou analogue.

Conformément à une variante de réalisation de l'invention, non représentée aux dessins annexés, les glissières 1 peuvent être sous forme de rails de guidage en U coopérant avec des petits rouleaux effleurant légèrement sous la base du foyer amovible 4 à insérer. Un tel mode de réalisation permet de faciliter la manoeuvre du foyer amovible 4 lors de sa mise en place, ainsi que lors de son retrait, par exemple en vue d'un ramonage et d'un nettoyage, ou d'une autre visite d'entretien.

Il est également possible, suivant une autre variante de réalisation de l'invention, non représentée au dessin annexé, de munir le cadre 2 derrière chaque montant d'un double rail latéral, dont l'une des parties, est solidarisée avec le côté correspondant du foyer. Il est ainsi possible de dégager le foyer hors de son logement à la manière d'un tiroir, tout en assurant son maintien par exemple dans le cas d'un foyer ouvert surélevé par rapport au sol environnant.

Grêce à l'invention, il est possible de réaliser un foyer amovible à insérer dans une cheminée à feu ouvert existante pouvant, d'une part, être sorti facilement pour des visites périodiques de ramonage et de nettoyage et, d'autre part, être maintenu avec une étanchéité parfaite en position de service. En outre, aucun accessoire supplémentaire de finition, pour l'étanchéité ou le montage, n'est nécessaire.

En outre, le foyer amovible conforme à l'invention se présente sous forme d'un "insert sortant" pouvant être manoeuvré à la manière d'un tiroir, et est ainsi d'un accès facile, en particulier pour un remplacement de pièces défectueuses ou pour d'autres opérations d'entretien.

Du fait de cette facilité de démontage du foyer amovible 4, une utilisation du foyer existant peut facilement être envisagée avec maintien de l'habillage, par simple démontage des glissières 1 et des éléments obliques 8. Une telle utilisation de la cheminée existante peut notamment se concevoir pendant les périodes d'intersaison, où un chauffage à haut rendement n'est pas indispensable.

Enfin, du fait de la prévision d'un joint 5 écrasé entre le cadre vertical 2 et un agencement avant 3 du foyer amovible 4, le montage de ce dernier offre une sécurité parfaite du point de vue de l'étanchéité contre les fuites éventuelles de gaz.

## Revendications

1. Foyer à insérer dans une cheminée à feu ouvert existante, muni d'un dispositif (1, 2, 3, 5, 6 et 10) de mise en place et d'étanchéité le rendant parfaitement amovible caractérisé en ce que le dispositif (1, 2, 3, 5, 6 et 10) de mise en place et d'étanchéité est constitué par des glissières horizontales (1) fixées sur la sole de la cheminée existante, par un cadre vertical (2) lié aux glissières (1) perpendiculairement à leur plan, par un aménagement avant (3) du foyer amovible (4) coopérant avec le cadre vertical (2) et destiné à assurer l'étanchéité par écrasement d'un joint (5), et par un dispositif (6) favorisant le glissement de la partie inférieure du foyer amovible (4) sur les glissières horizontales (1).

2. Foyer, suivant la revendication 1, caractérisé en ce que le cadre vertical (2) est fixé aux glissières (1) de manière démontable au moyen d'éléments (8), en fer plat, ou autre, s'étendant obliquement d'une glissière (1) au montant correspondant du cadre (2), et fixés au moyen de vis, une liaison par vis pouvant également être prévue au niveau de la jonction de la base de chaque montant avec l'extrémité correspondante des glissières (1).

3. Foyer, suivant l'une quelconque des revendications 1 et 2, caractérisé en ce que les glissières (1) sont reliées, à leur extrémité opposée, au cadre vertical (2), à une traverse (9).

4. Foyer, suivant l'une quelconque des revendications 1 et 2, caractérisé en ce que l'aménagement avant (3) du foyer amovible (4) est constitué par un cadre rapporté (10) s'appliquant sur les montants et sur la traverse supérieure du foyer amovible (4) et portant le joint (5) qui est écrasé sur le cadre vertical (2), lors de l'insertion complète du foyer amovible (4).

5. Foyer, suivant l'une quelconque des revendications 1 et 2, caractérisé en ce que l'aménagement avant (3) est constitué par des parties repliées (11) des bords latéraux et de la traverse supérieure du foyer amovible (4), le joint (5) étant logé dans lesdites parties repliées (11).

6. Foyer, suivant la revendication 1, caractérisé en ce que le dispositif (6), équipant la partie inférieure du foyer amovible (4), est constitué par des rebords (12) des parois verticales latérales du foyer (4), qui sont rabattus sur le fond de ce dernier et forment chacun une surface parfaitement plane d'application sur les glissières (1

7. Foyer, suivant la revendication 6, caractérisé en ce que les rebords (12) sont munis d'un revêtement anti-adhérent, tel que du polytétrafluoréthylène, ou analogue.

8. Foyer, suivant la revendication 1 caractérisé en ce que le dispositif (6) est réalisé par prévision de chemins de billes ou de galets, le long des parties latérales de fond du foyer amovible (4) opposées aux glissières (1).

9. Foyer, suivant la revendication 1, caractérisé en ce que le cadre vertical (2), dont les montants sont reliés à leur base par une traverse en fer plat (13), présente des dimensions identiques à celles du foyer amovible (4) en hauteur et en largeur avec un léger jeu de fonctionnement, et l'élément horizontal, formé par les glissières (1) et par leur traverse de liaison (9), présente des dimensions équivalentes à celles de la base du foyer amovible (4) à insérer, également avec un léger jeu de fonctionnement et les glissières (1) sont en forme de cornière, et font office de rails de guidage.

10. Foyer suivant l'une quelconque des revendications 1 et 9 caractérisé en ce que, pour assurer un maintien parfait du cadre (2) et des glissières (1) sur la sole de cheminée existante, en particulier après positionnement, les glissières (1) ainsi que la traverse inférieure (13) du cadre (2) sont munies d'un ou de plusieurs perçages (7) pour des vis de scellement.

11. Foyer, suivant l'une quelconque des revendications 1, 9 et 10 caractérisé en ce que, pour garantir le scellement du cadre dans la maçonnerie de fermeture de l'ouverture de foyer existante, les montants du cadre vertical (2) sont pourvus chacun d'une ou de plusieurs pattes de scellement (14) ou bien d'une ou de plusieurs pattes repliables (15) munies chacune d'un trou (16) de fixation par vis pour la fixation du cadre (2) sur l'intérieur des parois verticales de la cheminée existante.

12. Foyer suivant l'une quelconque des revendications 1 et 9 à 11, caractérisé en ce que, sur sa face avant,le cadre vertical (2) est muni, à intervalles réguliers, de trous taraudés (17) permettant l'immobilisation et la fixation au moyen de vis du foyer amovible (4) à insérer, après sa mise en place, et évitant ainsi un déplacement accidentel dudit foyer.

13. Foyer, suivant l'une quelconque des revendications 1 à 12 caractérisé en ce que l'étanchéité entre le foyer amovible (4) à insérer et le cadre vertical (2) est assurée par un joint unique (5) rapporté sur le cadre vertical (2), ou encore équipant ledit foyer (4), tandis que l'étanchéité entre le cadre (2) et le foyer ouvert de la cheminée existante est assurée par la maçonnerie s'appuyant contre le cadre (2), cette maçonnerie pouvant recevoir, le cas échéant, un habillage supplémentaire.

14. Foyer, suivant l'une quelconque des revendications 1 à 13, caractérisé en ce que le jointoiement entre le cadre vertical (2) et le foyer ouvert de la cheminée existante est réalisé au moyen de plaques thermiquement résistantes (18) s'appuyant, d'une part, contre les profilés formant le cadre (2), et, d'autre part, contre un profilé (19) solidaire de la paroi verticale correspondante (20) de la cheminée existante ces plaques (18) pouvant être en amiante-ciment en fibro-ciment, en tôle, ou analogue.

15. Foyer, suivant la revendication 1, caractérisé en ce que les glissières (1) sont sous forme de rails de guidage en U coopérant avec des petits rouleaux effleurant légèrement sous la base du foyer amovible (4) à insérer.

16. Foyer, suivant la revendication 1, caractérisé en ce que derrière chaque montant le cadre (2) est muni d'un double rail latéral, dont l'une des parties est solidarisée avec le côté correspondant du foyer de sorte qu'il est possible de dégager le foyer hors de son logement à la manière d'un tiroir, tout en assurant son maintien, par exemple dans le cas d'un foyer ouvert surélevé par rapport au sol environnant.

## Patentansprüche

1. Ofen mit Einrichtung (1, 2, 3, 5, 6 und 10) für Einbau und Abdichtung zum herausnehmbaren Einsetzen in einen bestehenden Kamin, dadurch gekennzeichnet, daß die Einrichtung (1, 2, 3, 5, 6 und 10) für Einbau und Abdichtung aus auf der Sohle des bestehenden Kamins befestigten, horizontalen Schienen (1), aus einem mit den Schienen (1) senkrecht zu ihrer Ebene verbundenen Vertikalrahmen (2), aus einer vorderseitigen Anordnung (3) des herausnehmbaren Ofens (4), die mit dem Vertikalrahmen (2) zusammenwirkt und dazu dient, die Abdichtung durch Quetschung einer Dichtung (5) zu gewährleisten, und aus einer Einrichtung (6), welche das Gleiten des Unterteils des herausnehmbaren Ofens (4) auf den horizontalen Schienen (1) gestattet, besteht.

2. Ofen nach Anspruch 1, dadurch gekennzeichnet, daß der Vertikalrahnen (2) auf den Schienen (1) mit Hilfe von Elementen (8), aus Flacheisen, oder anderem, abnehmbar befestigt ist, die sich schräg von einer Schiene (1) zu der entsprechenden Stütze des Rahmens (2) erstrecken, und durch Schrauben festgesetzt werden, wobei auch eine Schraubverbindung in Höhe der Verbindungsstelle der Basis jeder Stütze mit dem entsprechenden Ende der Schienen (1) vorgesehen sein kann.

3. Ofen nach einem der Ansprüche 1 und 2, dadurch gekennzeichnet, daß die Schienen (1), an ihrem gegenüberliegenden Ende, mit dem Vertikalrahmen (2), durch eine Traverse (9) verbunden sind.

4. Ofen nach einem der Ansprüche 1 und 2, dadurch gekennzeichnet, daß die vorderseitige Anordnung (3) des herausnehmbaren Ofens (4) aus einem aufgesetzten Rahmen (10) bestcht, der an den Stützen und an dem Oberrahmen des herausnehmbaren Ofens (4) anliegt und die Dichtung (5) trägt, die, bei dem kompletten Einsetzen des herausnehmbaren Ofens (4), auf dem Vertikalrahmen (2) zusammengedrückt wird.

5. Ofen nach einem der Ansprüche 1 und 2, dadurch gekennzeichnet, daß die vorderseitige Anordnung (3) aus umgefalzten Teilen (11) der Seitenränder und des Oberrahmens des herausnehmbaren Ofens (4) besteht, wobei die Dichtung (5) in den besagten, umgefalzten Teilen (11) liegt.

6. Ofen nach Anspruch 1, dadurch gekennzeichnet, daß die Einrichtung (6), womit das Unterteil des herauanehmbaren Ofens (4) ausgestattet ist, aus Randleisten (12) der vertikalen Seitenwände des Ofens (4) besteht, die auf dem Boden dieses letzteren umgeschlagen sind und jeweils eine vollständig glatte Auflagefläche auf den Schienen (1) bilden.

7. Ofen nach Anspruch 6, dadurch gekennzeichnet, daß di Randleisten (12) mit einer Anti-Haftschicht wie zum Beispiel Polytetrafluoräthylen, oder ähnlichem, versehen sind.

8. Ofen nach Anspruch 1, dadurch gekennzeichnet, daß die Einrichtung (6) unter Vorsehung von Kugelläufern oder Rollkörpern, entlang der den Schienen (1) gegenüberliegenden Seitenteile des Bodens des herausnehmbaren Ofens (4), ausgeführt ist.

9. Ofen nach Anspruch 1, dadurch gekennzeichnet, daß der Vertikalrahmen (2), dessen Stützen an ihrer Basis mit einer Traverse aus Flacheisen (13) verbundem sind, in Höhe und Breite identische Abmessungen wie der herausnehmbare Ofen (4) mit einem leichten Arbeitsspielraum aufweist, und das horizontale Element, gebildet aus den Schienen (1) und ihrer Verbindungstraverse (9) entsprechende Maße wie die Basis des Ofens (4) zum herausnehmbaren Einsetzen, ebenfalls mit einem kleinen Arbeitsspielraum, aufweist, und die Schienen (1) als Winkelprofil ausbildet sind und als Führungsschienen dienen.

10. Ofen nach einem der Ansprüche 1 und 9, dadurch gekennzeichnet, daß, um eine perfekte Halterung des Rahmens (2) und der Schienen (1) auf der Sohle des bestehenden Kamins, insbesondere nach deren Positionierung, zu gewährleisten, die Schienen (1) sowie die untere Traverse (13) des Rahmens (2) mit einer oder mehreren Bohrungen (7) für Ankerschranben versehen sind.

11. Ofen nach einem der Ansprüche 1, 9 und 10, dadurch gekennzeichnet, daß, um das Einmauern des Rahmens in dem Mauerwerk zum Verschließen der bestehenden Öffnung des Feuerraums zu gewährleisten, die Stützen des Vertikalrahmens (2) mit jeweils einem oder mehreren Kopfankern (14), oder einem oder mehreren klappbaren Krempen (15) versehen sind, wovon jede mit einer Bohrung (16) zur Schraubbefestigung für die Festsetzung des Rahmens (2) an der Innenseite der Längswände des bestehenden Kamins ausgestattet ist.

12. Ofen nach einem der Ansprüche 1 und 9 bis 11, dadurch gekennzeichnet, daß der Vertikalrahmen (2), an seiner Vorderseite, in regelmäßigen Abständen mit die unbewegliche Festsetzung und Befestigung mit Hilfe von Schrauben des Ofens (4) zum herausnehmbaren Einsetzen, nach seinem Einbau, ermöglichenden Gewindebohrungen (17) versehen ist, und so ein zufälliges Verrücken des besagten Ofens verhindern.

13. Ofen nach einem der Ansprüche 1 bis 12, dadurch gekennzeichnet, daß die Abdichtung zwischen dem Ofen (4) zum herausnehmbaren Einsetzen und dem Vertikalrahmen (2) durch eine einzige, auf den Vertikalrahmen (2) aufgesteckte Dichtung (5), oder womit auch der besagte Ofen ausgerüstet ist, sichergestellt ist, während die Abdichtung zwischen dem Rahmen (2) und dem offenen Feuerraum des bestehenden Kamins durch das an dem Rahmen (2) anliegende Mauerwerk garantiert ist, wobei dieses Mauerwerk, gegebenenfalls, einen zusätzlichen Mantel erhalten kann.

14. Ofen nach einem der Ansprüche 1 bis 13, dadurch gekennzeichnet, daß die Ausfugung zwischen dem Vertikalrahmen (2) und dem offenen Feuerraum des bestehenden Kamins mit Hilfe von wärmebeständigen Platten (18) ausgeführt ist, die, einerseits, an den den Rahmen (2) bildenden Profilstählen, und, andererseits, an einem mit der entsprechenden Längswand (20) des bestehenden Kamins verankertem Profilstahl (19) anliegen, wobei diese Platten (18) aus Asbestzement, Faserzement, Blech, oder ähnlichem bestehen können.

15. Ofen nach Anspruch 1, dadurch gekennzeichnet, daß die Schienen (1) als U-Führungsschienen ausgebildet sind, die mit kleinen, leicht unter der Basis des Ofens (4) zum herausnehmbaren Einsetzen schleifenden Rollen zusammenwirken.

16. Ofen nach Anspruch 1, dadurch gekennzeichnet, daß der Rahmen (2) hinter jeder Stütze mit einer doppelten Seitenschiene ausgestattet ist, wovon ein Teil mit der entsprechenden Seite des Ofens fest verbunden ist, so daß der Ofen von seinem Sitz schubladenartig herausgezogen werden kann, wobei gleichzeitig seine Halterung, zum Beispiel im Falle eines offenen, in bezug auf den ihn umgebenden Boden erhöhten Feuerraums, sichergestellt ist.

## Claims

1. A stove for insertion in an existing open-fire fireplace, equipped with a positioning and sealing device (1, 2, 3, 4, 5, 6 and 10) making it completely removable, characterised in that the positioning and sealing device (1, 2, 3, 5, 6 and 10) consists of horizontal slideways (1) fixed to the bottom of the existing fireplace, of a vertical frame (2) connected to the slideways (1) perpendicularly to their plane, of a front fitting (3) for the removable stove (4) cooperating with the vertical frame (2) and adapted to ensure the sealing by crushing of a seal (5) and of a device (6) promoting the sliding of the lower portion of the removable stove (4) on the horizontal slideways (1).

2. A stove, according to claim 1, characterised in that the vertical frame (2) is fixed to the slideways (1) in a dismountable manner by means of elements (8) of flat bar iron, or the like, extending obliquely from a slideway (1) to the corresponding upright of the frame (2), and located by means of screws, a screw connection possibly likewise being provided at the level of the junction of the base of each upright with the corresponding end of the slideways (1).

3. A stove, according to either one of the claims 1 and 2, characterised in that the slideways (1) are connected, at their opposite end to the vertical frame (2), to a cross piece (9).

4. A stove, according to either one of the claims 1 and 2, characterised in that the front fitting (3) of the removable stove (4) consists of an added frame (10) bearing against the uprights and against the upper cross piece of the removable stove (4) and carrying the seal (5), which is crushed against the vertical frame (2), when the removable stove (4) is completely inserted.

5. A stove, according to either one of the claims 1 and 2, characterised in that the front fitting (3) consists of bent back portions (11) of the lateral edges and of the upper cross piece of the removable stove (4), the seal (5) being housed in said bent back portions (11).

6. A stove, according to claim 1, characterised in that the device (6), forming the lower portion of the removable stove (4), consists of flanges (12) of the vertical lateral walls of the stove (4), which are turned back at the bottom of the latter and each form a perfectly plane surface of application on the slideways (1).

7. A stove, according to claim 6, characterised in that the flanges (12) are provided with an anti- adherent coating such as polytetrafluoroethylene, or the like.

8. A stove, according to claim 1, characterised in that the device (6) is constituted by the provision of ball or roller tracks along the lateral portions of the bottom of the removable stove (4) opposite to the slideways (1).

9. A stove, according to claim 1, characterised in that the vertical frame (2), the uprights of which are connected at their base by a cross piece of flat bar iron (13), has dimensions identical to those of the removable stove (4) in height and in width with a slight operational play, and the horizontal element, formed by the slideways (1) and by their connecting cross piece (9), has dimensions equivalent to those of the base of the removable stove (4) to be inserted, likewise with a slight operational play, and the slideways (1) are in the form of angle irons and serve as guide rails.

10. A stove, according to either one of the claims 1 and 9, characterised in that, in order to ensure that the frame (2) and the slideways (1) are held perfectly on the bottom of the existing fireplace, particularly after positioning, the slideways (1) and the lower cross piece (13) of the frame (2) are provided with one or more holes (7) for fixing screws.

11. A stove, according to any one of the claims 1, 9 and 10, characterised in that, in order to guarantee the fixing of the frame in the masonry closing the opening of the existing fireplace, the uprights of the vertical frame (2) are each provided with one or more fixing lugs (14), or one or more bent back lugs (15), each provided with a hole (16) for fixing by a screw for the attachment of the frame (2) to the interior of the vertical walls of the existing fireplace.

12. A stove, according to any one of the claims 1 and 9 to 11, characterised in that, the vertical frame (2) is provided, on its front face, at regular intervals, with tapped holes (17) permitting the immobilisation and the fixing, by means of screws, of the removable stove (4) to be inserted, after it has been placed in position, and avoiding thereby accidental displacement of said stove.

13. A stove, according to any one of the claims 1 to 12, characterised in that the sealing between the removable stove (4) to be inserted and the vertical frame (2) is ensured by a single seal (5) fitted to the vertical frame (2) or moreover equipping said stove (4), while the sealing between the frame (2) and the open hearth of the existing fireplace is ensured by the masonry bearing against the frame (2), which masonry may, if necessary, receive a supplementary covering.

14. A stove, according to any one of the claims 1 to 13, characterised in that the jointing between the vertical frame (2) and the open hearth of the existing fireplace is effected by means of thermally resistant plates (18) bearing, on the one hand, against the sections forming the frame (2) and, on the other hand, against a section (19) rigidly connected to the corresponding vertical wall (20) of the existing fireplace, which plates (18) may be made of absestos-cement, of fibro- cement, of sheet metal or the like.

15. A stove, according to claim 1, characterised in that the slideways (1) are in the form of U-shaped guide rails co-operating with small rollers running lightly under the base of the removable stove (4) to be inserted.

16. A stove, according to claim 1, characterised in that, behind each upright, the frame (2) is provided with a lateral double rail, one portion of which is rigidly connected to the corresponding side of the stove, in such a manner that it is possible to release the stove from its seating in the manner of a drawer, while ensuring its holding, for example in the case of an open stove which is raised in relation to the surrounding floor.
